# EUROPÄISCHE PATENTSCHRIFT

(11) **EP 0 916 453 B1**
(45) Veröffentlichungstag und Bekanntmachung des Hinweises auf die Patenterteilung: **23.01.2002**
(21) Anmeldenummer: 98810948.4
(22) Anmeldetag: 22.09.1998
(51) Int. Cl.: B24B 55/10, B24B 23/02

(54) **Absaugvorrichtung für handgeführtes Werkzeugggerät**
Dust extracting device for hand tool
Dispositif d'aspiration pour outil à main

(30) Priorität: 13.11.1997 DE 19750283
(43) Veröffentlichungstag der Anmeldung: 19.05.1999
(73) Patentinhaber: HILTI Aktiengesellschaft, 9494 Schaan (LI)
(72) Erfinder: Ohlendorf, Oliver, 81375 München (DE)
(74) Vertreter: Wildi, Roland

(56) Entgegenhaltungen:
- US-A- 1 951 105
- US-A- 3 673 744
- US-A- 4 099 328
- US-A- 4 965 966
- US-A- 5 527 207

## Beschreibung

Die Erfindung betrifft eine Absaugvorrichtung, insbesondere für tellerartige Werkzeuge aufweisende Handgeräte, gemäss dem Oberbegriff des Patentanspruchs 1. Eine solche Vorrichtung ist aus US 4 099 328 A bekannt.

Bei der Bearbeitung von Untergründen, insbesondere durch Schleifen entsteht Staub, der bei bekannten Handgeräten mittels einer Absaugvorrichtung von der Bearbeitungsstelle abgesaugt und einem Sammelbehältnis zugeführt wird. Ein derartiges Handgerät in Form eines Winkelschleifers ist beispielsweise aus der FR 27 12 835 bekannt. Die Absaugvorrichtung dieses Winkelschleifers weist ein den Umfangsbereich eines tellerartigen Werkzeuges in Form einer Schleifscheibe umgebendes, haubenförmiges Gehäuse auf, das fest an dem Gerätegehäuse des Winkelschleifers angeordnet ist.

Am bearbeitungsrichtungsseitigen freien Ende ist das Gehäuse mit einem Abschirmvorhang versehen, der das Gehäuse überragt und den Innenraum des Gehäuses gegenüber der äusseren Umgebung derart abdichtet, dass ein Unterdruck im Innenraum mittels einer Vorrichtung zur Erzeugung eines Unterdruckes erzeugt werden kann. Der Abschirmvorhang wird von einem zu einem Ring gebogenen Streifen aus nachgiebigem, elastischen Material gebildet. Die von der Vorrichtung zur Erzeugung eines Unterdruckes aus dem Gehäuse durch eine Austrittsöffnung abgeführte Luftmenge wird über einen Ansaugquerschnitt von aussen in den Innenraum des Gehäuses angesaugt. Der Ansaugquerschnitt wird von einem ringförmigen Zwischenraum zwischen dem Abschirmvorhang und dem Untergrund gebildet, der entsteht wenn eine nicht verschlissene Schleifscheibe auf dem Untergrund aufliegt.

Bei der Bearbeitung des Untergrundes nützt sich die Schleifscheibe ab und der Abschirmvorhang kommt mit dem Untergrund in Berührung. Dadurch wird der Ansaugquerschnitt zunehmend kleiner und der Abschirmvorhang einem Verschleiss unterworfen. Die Abnahme des Ansaugquerschnittes führt zu einer Zunahme des Unterdruckes im Innenraum des Gehäuses, so dass sich das Gehäuse immer stärker am Untergrund festsaugt. Die Schleifscheibe wird dadurch fester gegen der Untergrund gedrückt mit dem Resultat, dass diese schneller verschleisst, dass sich die Schleifscheiben nicht mehr gut über den Untergrund führen lassen und dass die Belastung eines Antriebsmotors des Winkelschleifers stark zunimmt.

Aus der US 4 099 328 ist eine Absaugvorrichtung für ein Gerät mit einem Werkzeug in Form eines Borstenschleifers bekannt, mit dem auf einem Untergrund aufgetragenes Material abgetragen werden kann. Die Absaugvorrichtung weist ein die Rückseite und den Umfang des Werkzeugs umgebendes Gehäuse auf, das mit einer Vorrichtung zur Erzeugung eines Unterdruckes verbindbar ist. Das Gehäuse stützt sich über drei Federelemente an dem Gerät ab und weist an einer dem Untergrund zugewandten Seite vier Räder auf, mit deren Hilfe die Absaugvorrichtung und das ganze Gerät entlang der Oberfläche des zu bearbeitenden Untergrundes verschiebbar ist. Das an dem Gerät befestigte Werkzeug ist von einem auf dem Untergrund aufstehenden Abschirmvorhang aus Gummi umgeben, der an der Absauvorrichtung befestigt ist und mehrere gleichmässig am Umfang verteilt angeordnete Schlitze aufweist, die das freie Ende des Abschirmvorhanges in mehrere voneinander beabstandete Abschnitte unterteilt. Die lichte Weite dieser Schlitze ist so bemessen, dass die gesamte angesaugte Luft durch diese Schlitze in das Gehäuse der Absaugvorrichtung einströmen kann.

Der Erfindung liegt die Aufgabe zugrunde, eine Absaugvorrichtung zu schaffen, deren Abschirmvorhang verschleissunanfällig ist und eine ausreichende Grösse des Ansaugquerschnittes gewährleistet.

Die Lösung dieser Aufgabe erfolgt durch eine Absaugvorrichtung, welche die Merkmale des Patentanspruchs 1 aufweist. Die Schlitze unterteilen das freie Ende des Abschirmvorhanges in mehrere nebeneinander angeordnete Abschnitte, die sich in Abhängigkeit von der durch den Ansaugquerschnitt in das Gehäuse einströmenden Luftmenge zur Innenseite des Gehäuses hin umbiegen und auf diese Weise eine ausreichende Grösse des Ansaugquerschnittes gewährleisten.

Eine konstante Breite der Schlitze bzw. einen konstanten Abstand zwischen den einzelnen Abschnitten in Umfangserstreckung des Abschirmvorhanges wird erreicht indem die in Umfangserstreckung gemessene Breite der Schlitze zum freien Ende des Abschirmvorhanges hin zunimmt. Die Breite der Schlitze kann beispielsweise zunehmen, indem die einzelnen Abschnitte im Übergangsbereich von den Schlitzen zum freien Ende der Abschnitte abgerundet sind, wobei der Radius der Abrundung höchstens der Länge des Schlitze entspricht.

Die Erstreckung der einzelnen Abschnitte in Umfangserstreckung des Abschirmvorhanges kann sich beispielsweise aber auch zum freien Ende der Abschnitte hin verjüngen. Auf diese Weise ergeben sich Schlitze, die sich zum freien Ende der Abschnitte hin konisch erweitern.

Aus herstelltechnischen Gründen verlaufen vorzugsweise die Schlitze im wesentlichen normal zur Umfangserstreckung des Abschirmvorhanges.

Damit sich die Abschnitte leichter umbiegen lassen, erstrecken sich zweckmässigerweise die Schlitze wenigstens teilweise über die gesamte Höhe des Abschirmvorhanges.

Damit die angesaugte Luft gleichmässig über den Umfang des Abschirmvorhanges verteilt in das Gehäuse einströmen kann, sind vorzugsweise 1 bis 50 Schlitze gleichmässig über den Umfang des Abschirmvorhanges verteilt angeordnet.

Wenn sich die einzelnen Abschnitte zur Innenseite des Gehäuses hin umbiegen, dann verringert sich die Breite der Schlitze bzw. der in Umfangserstreckung des Abschirmvorhanges erstreckende Abstand zwischen den einzelnen Abschnitten. Damit sich die Abschnitte beim Umbiegen nicht gegenseitig behindern, beträgt vorzugsweise die geringste, in Umfangserstreckung des Abschirmvorhanges gemessene Breite der Schlitze 0 bis 3 mm.

Die Abschnitte des Abschirmvorhanges unterliegen während der Bearbeitung eines Untergrundes einer ständigen Bewegung. Damit diese Bewegung der Abschnitte nicht zu einem Einreissen des Abschirmvorhanges im Ansatzbereich der Schlitze führt, münden vorzugsweise die Schlitze in radiale Durchtrittsöffnungen des Abschirmvorhanges, deren Durchmesser die Breite der Schlitze im Mündungsbereich überragt.

Damit der Übergangsbereich zwischen den einzelnen Abschnitten und dem restlichen Teil des Abschirmvorhanges nicht geschwächt wird, beträgt zweckmässigerweise der Durchmesser der radialen Durchtrittsöffnungen 0,2 mm bis 5 mm. Der Durchmesser der Durchtrittsöffnungen ist grösser alw die Breite eines Schlitze.

Ein gutes elastisches Verhalten der Abschnitte wird erreicht, indem vorteilhafterweise der Abschirmvorhang aus einem Elastomer gebildet ist.

Die Erfindung wird anhand von einer Zeichnung, die eine erfindungsgemässe Absaugvorrichtung wiedergibt näher beschrieben.

Das in der Zeichnung nur andeutungsweise dargestellte Winkelschleifgerät 1 weist einen in einem Gerätegehäuse 11 angeordneten Antriebsmotor auf, der seine Drehbewegung über ein Winkelgetriebe auf eine Abtriebswelle 12 abgibt. Der Antriebsmotor und das Winkelgetriebe sind nicht dargestellt. Am freien, aus dem Gerätegehäuse 11 herausragenden Endbereich der Abtriebswelle 12 ist ein tellerartiges Werkzeug 4 in Form einer Schleifscheibe befestigt, die auf einem Untergrund U eine drehende Bewegung ausführt und dabei kleine Partikel vom Untergrund U abträgt. Im Bereich des Winkelgetriebes ist am Gerätegehäuse 11 des Winkelschleifers eine Absaugvorrichtung befestigt, die ein die Schleifscheibe überdeckendes, im wesentlichen koaxial zur Schleifscheibe angeordnetes haubenförmiges Gehäuse 2 und einen Abschirmvorhang 3 aufweist.

Ausgehend vom Befestigungsbereich des Gehäuses 2 im Bereich des Winkelgetriebes erweitert sich das Gehäuse 2 konisch bis zu seinem bearbeitungsrichtungsseitigen, freien Ende hin, das dem Befestigungsbereich gegenüberliegt. Im Bereich der konischen Erweiterung ist das Gehäuse 2 mit einer Austrittsöffnung 21 versehen, die in einen auf der Aussenseite des Gehäuses 2 angeordneten Befestigungsstutzen 22 mündet. Dieser Befestigungsstutzen 22 ist mit einer nicht dargestellten Vorrichtung zur Erzeugung eines Unterdruckes im Bearbeitungsbereich der Schleifscheibe, bzw. im Innenraum des Gehäuses 2 und mit einem nicht dargestellten Sammelbehältnis für die vom Untergrund U abgetragenen Partikel in Verbindung bringbar. Bei der Vorrichtung zur Erzeugung eines Unterdruckes handelt es sich beispielsweise um ein externes Sauggerät, mit einer Schlauchleitung, die am Befestigungsstutzen 22 festlegbar ist.

Der Abschirmvorhang 3 weist einen in das Gehäuse 2 ragenden Befestigungsbereich auf und wird von einem streifenförmigen, zu einem Ring gebogenen Elastomerteil gebildet. Mittels ineinandersteckbarer Klemmringe 5, 6 und schraubenförmigen Befestigungselementen 7 ist der Befestigungsbereich des Abschirmvorhanges 3 im Bereich des freien Endes des Gehäuses 2 festlegbar. Die beiden Klemmringe 5, 6 weisen eine parallel zur Längsachse des Gehäuses 2 erstreckende Höhe H auf.

Der Abschirmvorhang 3 weist mehrere Schlitze 31 auf, die sich im wesentlichen parallel zur Längsachse des Gehäuses 2 erstrecken und zum freien Ende des Abschirmvorhanges 3 hin offen sind. Durch diese Schlitze 31 wird ein Teil des Abschirmvorhanges 3 in mehrere in Umfangserstreckung des Abschirmvorhanges 3 hintereinander angeordnete, elastische Abschnitte 33 unterteilt. Die Abschnitte 33 lassen sich von einer in Pfeilrichtung verlaufenden Luftströmung, die beispielsweise von einer externen Vorrichtung zur Erzeugung eines Unterdruckes erzeugt wird, leicht zum Innenraum des Gehäuses 2 hin umbiegen. Die Schlitze 31 münden in radial verlaufende Durchtrittsöffnungen 32, deren Durchmesser 0,2mm bis 5mm beträgt.

Der aus einem Elastormerteil gebildete Abschirmvorhang 3 weist eine Stärke S von 0,2mm bis 3mm auf.

## Patentansprüche

1. Absaugvorrichtung , insbesondere für tellerartige Werkzeuge aufweisende Handgeräte (1), mit einem die Rückseite und teilweise den Umfang der Werkzeuge (4) umgebbaren haubenförmigen Gehäuse (2), das mit einer Vorrichtung für die Erzeugung eines Unterdruckes verbindbar ist, sowie einen sich über den Umfang der freien Stirnseite erstreckenden und diese axial überragenden Abschirmvorhang (3) aus nachgiebigem Material aufweist, der mehrere entlang dessen Umfangserstreckung verteilte, zum freien Ende hin offene Schlitze (31) aufweist, **dadurch gekennzeichnet, dass** die in Umfangserstreckung gemessene Breite der Schlitze (31) zum freien Ende des Abschirmvorhanges (3) hin zunimmt.

2. Absaugvorrichtung nach Anspruch 1, **dadurch gekennzeichnet, dass** die Schlitze (31) im wesentlichen normal zur Umfangserstreckung des Abschirmvorhanges (3) verlaufen.

3. Absaugvorrichtung nach Anspruch 1,oder 2, **dadurch gekennzeichnet, dass** sich die Schlitze (31) wenigstens teilweise über die gesamte Höhe des Abschirmvorhanges (3) erstrecken.

4. Absaugvorrichtung nach einem der Ansprüche 1 bis 3, **dadurch gekennzeichnet, dass** 1 bis 50 Schlitze (31) gleichmässig über den Umfang des Abschirmvorhanges (3) verteilt angeordnet sind.

5. Absaugvorrichtung nach Anspruch 4, **dadurch gekennzeichnet, dass** die geringste, in Umfangserstreckung des Abschirmvorhanges (3) gemessene Breite der Schlitze (31) 0 bis 3 mm beträgt.

6. Absaugvorrichtung nach Ansprüch 5, **dadurch gekennzeichnet, dass** die Schlitze (31) in radiale Durchtrittsöffnungen (32) des Abschirmvorhanges (3) münden, deren Durchmesser die Breite der Schlitze (31) im Mündungsbereich überragt.

7. Absaugvorrichtung nach Anspruch 6, **dadurch gekennzeichnet, dass** der Durchmesser der radialen Durchtrittsöffnungen (32) 0,2 mm bis 5 mm beträgt.

8. Absaugvorrichtung nach einem der Ansprüche 1 bis 7, **dadurch gekennzeichnet, dass** der Abschirmvorhang (3) aus einem Elastomer gebildet ist.

## Claims

1. Dust extracting device, in particular for hand tools (1) using discshaped tools, comprising a hoodlike housing (2), which surrounds the rear side and partially the periphery of the tools (4) and which is connectable to a device for generating a negative pressure, and a screen (3) of resilient material which extends over the periphery of the free end side and axially protrudes over the latter and includes a plurality of slots (31), which are spaced along the peripheral extent and are open towards the free end, **characterised in that** the width of the slots (31), as measured in the peripheral extent, increases towards the free end of the screen (3).

2. Dust extracting device according to Claim 1, **characterised in that** the slots (31) extend substantially normally to the peripheral extent of the screen (3).

3. Dust extracting device according to Claim 1 or 3, **characterised in that** the slots (31) extend at least partially over the full height of the screen (3).

4. Dust extracting device according to one of Claims 1 to 3, **characterised in that** between 1 and 50 slots (31) are evenly spaced over the periphery of the screen (3).

5. Dust extracting device according to Claim 4, **characterised in that** the narrowest width of the slots (31), as measured in the peripheral extent of the screen (3), lies between 0 and 3 mm.

6. Dust extracting device according to Claim 5, **characterised in that** the slots (31) terminate in radial passages (32) of the screen (3) the diameter of which exceeds the width of the slots (31) in the mouth area.

7. Dust extracting device according to Claim 6, **characterised in that** the diameter of the radial passages (32) lies between 0.2 mm and 5 mm.

8. Dust extracting device according to one of Claims 1 to 7, **characterised in that** the screen (3) is made of an elastomer.

## Revendications

1. Dispositif d'aspiration, notamment pour outillage manuel (1) qui comporte des outils du type plateau, comportant un boîtier (2) en forme de capot qui peut entourer la face arrière et en partie le pourtour des outils (4), lequel boîtier peut être relié à un dispositif destiné à produire une dépression, ainsi qu'un écran (3) en matière souple, qui s'étend sur le pourtour de la face frontale libre, dépasse axialement de celle-ci et présente plusieurs fentes (31) réparties le long de son étendue périphérique et ouvertes vers l'extrémité libre, **caractérisé en ce que** la largeur des fentes (31), mesurée dans l'étendue périphérique, augmente vers l'extrémité libre de l'écran (3).

2. Dispositif d'aspiration selon la revendication 1, **caractérisé en ce que** les fentes (31) s'étendent sensiblement perpendiculairement à l'étendue périphérique de l'écran (3).

3. Dispositif d'aspiration selon la revendication 1 ou 2, **caractérisé en ce que** les fentes (31) s'étendent au moins en partie sur toute la hauteur de l'écran (3).

4. Dispositif d'aspiration selon l'une des revendications 1 à 3, **caractérisé en ce que** de 1 à 50 fentes (31) sont uniformément réparties sur le pourtour de l'écran (3).

5. Dispositif d'aspiration selon la revendication 4, **caractérisé en ce que** la plus petite largeur des fentes (31), mesurée dans l'étendue périphérique de l'écran (3), est de 0 à 3 millimètres.

6. Dispositif d'aspiration selon la revendication 5, **caractérisé en ce que** les fentes (31) débouchent dans des orifices radiaux de passage (32) de l'écran (3), dont le diamètre est supérieur à la largeur des fentes (31) dans la zone d'embouchure.

7. Dispositif d'aspiration selon la revendication 6, **caractérisé en ce que** le diamètre des orifices radiaux de passage (32) est de 0,2 millimètre à 5 millimètres.

8. Dispositif d'aspiration selon l'une des revendications 1 à 7, **caractérisé en ce que** l'écran (3) est formé d'un élastomère.
